# EUROPÄISCHE PATENTSCHRIFT

(11) **EP 0 637 286 B1**
(45) Veröffentlichungstag und Bekanntmachung des Hinweises auf die Patenterteilung: **23.07.1997**
(21) Anmeldenummer: 94905086.8
(22) Anmeldetag: 19.01.1994
(51) Int. Cl.: B41F 13/02

(54) **VORRICHTUNG ZUR BESTIMMUNG DES REGISTERFEHLERS ZWISCHEN DEN EINZELNEN FARBEN BEIM MEHRFARBENDRUCK IN EINER LANGBAHN-ROLLENROTATIONSDRUCKMASCHINE**
DEVICE FOR DETECTING REGISTRATION ERRORS BETWEEN INDIVIDUAL COLOURS DURING MULTICOLOUR PRINTING IN A LONG WEB-FED ROTARY PRESS
DISPOSITIF PERMETTANT DE DETERMINER L'ERREUR DE REPERAGE ENTRE DES COULEURS INDIVIDUELLES PENDANT L'IMPRESSION POLYCHROME EFFECTUEE SUR UNE PRESSE ROTATIVE A BANDE LONGUE

(30) Priorität: 19.01.1993 DE 4301272
(43) Veröffentlichungstag der Anmeldung: 08.02.1995
(73) Patentinhaber: ELTROMAT GESELLSCHAFT FUR INDUSTRIE-ELEKTRONIK MBH, D-33818 Leopoldshöhe (DE)
(72) Erfinder: WEHMEIER, Hans, W., D-49828 Lage (DE)
(74) Vertreter: Schmitz, Hans-Werner, Dipl.-Ing.
(86) Internationale Anmeldenummer: EP9400123
(87) Internationale Veröffentlichungsnummer: WO9416893

(56) Entgegenhaltungen:
- EP-A- 0 095 437
- DE-A- 2 643 620
- DE-C- 4 037 728
- FR-A- 2 451 337
- PATENT ABSTRACTS OF JAPAN vol. 11, no. 225 (M-609)22. Juli 1987 & JP,A,62 039 242 (KOMORI PRINTING MACH. CO. LTD.) 20. Februar 1987
- BOBST Registron S-3100

## Beschreibung

Die Erfindung betrifft eine Vorrichtung zur Bestimmung des Registerfehlers zwischen den einzelnen Farben beim Mehrfarbendruck in einer Langbahn-Rollenrotationsdruckmaschine, nach dem Oberbegriff des Anspruchs 1.

Bei Langbahn-Rollenrotationsdruckmaschinen, die nach jedem Druckwerk eine Trocknungsvorrichtung aufweisen, wird zur Ermittlung des Registerfehlers nach jedem Druckwerk eine Passermarke auf einem neben dem eigentlichen Druckbild liegenden Streifen aufgedruckt. Nach dem zweiten Druckwerk sind mithin zwei Passermarken vorhanden, die die jeweils aufgedruckten Farben, bzw. deren Relativlage zueinander repräsentieren. Beim Vierfarbendruck sind somit nach vier Druckwerken insgesamt vier Passermarken auf dem Seitenstreifen vorhanden.

Nach dem zweiten Druckwerk wird eine Erstermittlung eines etwa vorliegenden Registerfehlers vorgenommen. Hierfür sind nach einer gattungsgemäßen Vorrichtung, die beispielsweise aus der DE-C-40 37 728 oder der EP-A-0 095 437 bekannt ist, in jedem Abtastkopf zwei Bahntaster, die beispielsweise in Form faseroptischer Meßaufnehmer ausgebildet sein können, vorhanden. Bei derartigen faseroptischen Meßaufnehmern, wie sie z.B. aus dem Prospekt "Register control for gravure presses S-3100" der Firma Bobst SA bekannt sind, können die Bahntaster wegen ihrer geometrischen Abmessungen nur in einem Minimalabstand von 18 mm zueinander angeordnet werden. Hieraus folgt wiederum, daß die Passermarken in einem Minimalabstand von 20 mm zueinander angeordnet werden müssen. Bei der gattungsgemäßen Vorrichtung wird der Registerfehler durch die Meßaufnahme der Passermarken der Farben eins und zwei, zwei und drei sowie drei und vier ermittelt. Als Meßwert wird ein Zeitsignal bestimmt, das mit der jeweiligen Bahngeschwindigkeit multipliziert die Registerabweichung ergibt.

Hierbei ergibt sich ein Nachteil zunächst dadurch, daß der begrenzte Platz auf dem Seitenstreifen, auf dem die Passermarken aufgedruckt sind, durch die Passermarken selbst in großem Maße beansprucht wird. Denn diese sind im 20 mm Abstand zueinander in Laufrichtung der Materialbahn aufgedruckt, so daß sich Platzprobleme für das Aufdrucken anderer Marken, die auf dem Seitenstreifen bei einigen Druckverfahren ebenfalls erforderlich sind, ergeben.

Ferner ergibt sich ein Justierfehler der Lichtspots, der zu einer Abweichung des an sich vorgegebenen 20 mm Abstandes der Passermarken führt. Denn die optischen Achsen der Bahntaster können nicht so genau zueinander ausgerichtet werden, daß genau ein Abstand von 20 mm eingehalten werden kann. Da jedoch die Auswerteeinrichtung und der Regler zur Kompensierung des Registerfehlers einen Istwert von 20 mm annimmt, muß der Justierfehler durch einen Feinabgleich von Hand ausgeglichen werden. Dies ist zum einen nur von Fachpersonal auszuführen und zudem zeitaufwendig.

Es ist daher Aufgabe der Erfindung, eine Vorrichtung zur Bestimmung des Registerfehlers zwischen den einzelnen Farben beim Mehrfarbendruck in einer Langbahn-Rollenrotationsdruckmaschine nach dein Oberbegriff des Anspruchs 1 zu schaffen, deren Aufbau vereinfacht ist und die eine Platzeinsparung auf dem für die Anordnung der Passermarken vorgesehenen Seitenstreifen ermöglicht.

Die Lösung dieser Aufgabe erfolgt durch die Merkmale des Anspruches 1.

Mit der erfindungsgemäßen Vorrichtung ist es möglich, den Abstand zwischen den einzelnen Passer- bzw. Druckmarken auf einen Sollabstand von 3-5 mm zu minimieren. Hieraus ergibt sich eine erhebliche Platzeinsparung sowie eine Makulaturersparnis.

Ferner muß bei der erfindungsgemäßen Vorrichtung nur ein Bahntaster mechanisch justiert werden, wobei es grundsätzlich möglich ist, eine Abtastung auf der Walze vorzunehmen. Es kann ferner vorteilhafterweise ein Bahnflattern verhindert werden und die erfindungsgemäße Vorrichtung ist rüstzeiteinsparend.

Ferner ergibt sich die Möglichkeit, eine absolute Wegvermessung des Abstandes zwischen zwei Passermarken durchzuführen, was wiederum den Vorteil ergibt, daß ein Nullabgleich nicht mehr nötig ist. Hieraus ergibt sich eine Einsparung an Rüstzeit und Makulatur. Der Sollmarkenabstand repräsentiert das Druckregister Null.

Als weiterer Vorteil der erfindungsgemäßen Vorrichtung ist hervorzuheben, daß ein Umschalten von Stand- auf Folgeregelung, vorzugsweise auch automatisch z. B. während des Maschinenanlaufs oder bei Rollenwechsel, möglich ist. Unter einer Standmessung versteht man hierbei eine Messung, die die Registerabweichung immer auf die erste Farbe bezieht. Bei bisher bekannten Vorrichtungen ergab sich hierbei jedoch der Nachteil, daß beim Stand der Druckmaschine der Druck nicht mehr aufgebracht wird, so daß mit der Messung gewartet werden muß, bis die erste Farbe am letzten Druckwerk angekommen ist.

Dieser Nachteil kann bei der erfindungsgemäßen Vorrichtung dadurch eliminiert werden, daß zunächst eine Folgemessung durchgeführt wird, bei der die Messung jeweils mit der vorhergehenden Farbe erfolgt. Wenn alle Farben aufgedruckt sind und am letzten Druckwerk angekommen sind, kann mit der erfindungsgemäßen Vorrichtung, vorzugsweise automatisch, auf die zuvor beschriebene Standmessung umgeschaltet werden, wodurch sich in der Folge eine Makulaturersparnis ergibt.

Bei der erfindungsgemäßen Vorrichtung, bei der die Abtastung zweier Marken lediglich mit einem einzigen faseroptischen Bahntaster erfolgt, sind die Passer-, bzw. Druckmarken hintereinander in Laufrichtung der Materialbahn angeordnet. Die Druckmarken können wie bei einem herkömmlichen Doppelbahntaster optisch abgetastet werden, in ein elektrisches Analogsignal umgewandelt und dem Registerregler zugeführt werden. Im Unterschied zur gattungsgemäßen Vorrichtung muß jedoch vorteilhafterweise lediglich ein elektrisches Signal dem Registerregler zugeführt werden.

Obwohl die Passermarken bei der erfindungsgemäßen Vorrichtung ebenfalls in Laufrichtung des Druckbogens gesehen fluchtend hintereinander und beabstandet zueinander angeordnet sind, ergibt sich jedoch der Vorteil, daß der Markenabstand deutlich verringert werden kann, so daß die eingangs erläuterten Platzprobleme bei Verwendung der erfindungsgemäßen Vorrichtung nicht mehr auftreten.

Die Unteransprüche haben vorteilhafte Weiterbildungen der Erfindung zum Inhalt.

Zur Auswahl der abzutastenden und auszuwertenden Passermarken wird erfindungsgemäß von der Auswerteeinrichtung ein elektronisches Fenster gesetzt. Dieses wählt die abzutastenden Marken aus, so daß an jeder Meßstelle trotz der fluchtenden Anordnung der Passermarken und trotz des Vorhandenseins nur eines einzigen Bahntasters stets die Passermarken abgetastet und ausgewertet werden, die zur Bestimmung des jeweiligen Registerfehlers herangezogen werden müssen.

Mit der erfindungsgemäßen Vorrichtung wird vorteilhafterweise nach jedem Druckwerk eine Meßaufnahme durchgeführt.

Weitere Einzelheiten, Merkmale und Vorteile der Erfindung ergeben sich aus nachfolgender Beschreibung eines Ausführungsbeispiels anhand der Zeichnung.

Es zeigt:
- Fig. 1: eine schematisch stark vereinfachte Darstellung einer Registerregeleinrichtung zur Überwachung einer Langbahn-Rollenrotationsdruckmaschine, die eine erfindungsgemäße Bestimmungsvorrichtung umfaßt;
- Fig. 2: eine stark vereinfachte schematische Darstellung eines Ausschnittes eines Druckbogens mit Passermarken und schematisch angedeuteten Bahntastern;
- Fig. 3: eine der Fig. 2 entsprechende Darstellung der Anordnung der Passermarken unter Zuordnung eines schematisch stark vereinfachten Bahntasters;
- Fig. 4: eine beispielhafte Darstellung eines Grafen von Signalen, die mittels der erfindungsgemäßen Vorrichtung erzeugt werden;
- Fig. 5: einen Grafen zur Erläuterung eines ersten Beispiels der Signalerzeugung; und
- Fig. 6: einer der Fig. 5 entsprechende Darstellung eines zweiten Beispiels zur Signalerzeugung.

Gemäß der schematisch vereinfachten Darstellung der Fig. 1 ist eine Registerregelvorrichtung mit einem Regler 1 zur Überwachung einer Langbahn-Rollenrotationsdruckmaschine 2 vorgesehen, wie Sie im Prinzip aus der DE 40 37 728 C1 bekannt ist, und in der im vorliegenden Falle die erfindungsgemäße Vorrichtung integriert ist. Da sich vorliegende Erfindung sowohl in einer separaten Vorrichtung zur Bestimmung des Registerfehlers als auch in einer Regeleinrichtung, die diese erfindungsgemäße Vorrichtung gemäß den Ansprüchen vorliegender Anmeldung umfaßt, verkörpert, wird zur Ergänzung des Offenbarungsgehaltes dieser Anmeldung der vollständigen Offenbarungsgehalt der DE 40 37 728 durch Bezugnahme zum Inhalt vorliegender Anmeldung gemacht.

Die in Fig. 1 dargestellte Langbahn-Rollenrotationsdruckmaschine 2 weist im Beispielsfalle vier Druckwerke 3 bis 6 auf, in denen nacheinander die Farben gelb, rot, blau und schwarz auf eine zu bedruckende Materialbahn 7 aufgebracht werden.

Jedes der Druckwerke 3 bis 6 weist hierzu jeweils einen in einem Farbbad rotierenden Druckzylinder 8, 9, 10 bzw. 11 auf. Wie die Darstellung der Fig. 1 zeigt, wird die Materialbahn 7 nacheinander durch die Druckwerke 3 bis 6 hindurchgeleitet, wobei sie jeweils über die Druckzylinder 8 bis 11 geführt wird.

Jedes Druckwerk der Langbahn-Rollenrotationsdruckmaschine 2 weist ferner eine Trocknungsvorrichtung 12, 13, 14 bzw. 15 auf, die in Laufrichtung der Materialbahn 7 gesehen nachfolgend zu dem zugeordneten Druckzylinder 8, 9, 10 bzw. 11 angeordnet ist. Die Trocknungsvorrichtungen 12 bis 15 können beispielsweise in Form einer Trockentrommel ausgebildet sein.

Schließlich sind die Druckwerke 3, 4 und 5 mit einer Registerwalzenanordnung mit Stellgliedern 16, 17 bzw. 18 versehen, die jeweils einen Korrekturmotor 19, 20 bzw. 21 aufweisen.

Die Registerregelvorrichtung, die ein in einein nicht dargestellten Gehäuse angeordnetes Regelgerät darstellt, weist eine Zentraleinheit 22 zur Erfassung und Abspeicherung aller Regelparameter und des Regelverhaltens auf.

Ferner weist die Registerregelvorrichtung vorzugsweise als steckbare Module ausgebildete Regeleinheiten auf, von denen in der Fig. 1 die Regeleinheit 23 dargestellt ist. Diese Regeleinheiten dienen zur Regelung des Längsregisters und/oder zur kombinierten Regelung des Längs- und Seitenregisters, und wirken zu diesem Zwecke auf die zuvor erwähnten Korrekturmotoren 19 bis 21 der jeweiligen Stellglieder 16, 17 bzw. 18.

Wie eingangs erläutert, ist die erfindungsgemäße Vorrichtung zur Bestimmung des Registerfehlers zwischen den einzelnen Farben bei dem in der Langbahn-Rollenrotationsdruckmaschine 2 durchgeführten Mehrfarbendruck in der in Fig. 1 verdeutlichten Gesamtanordnung integriert. Die erfindungsgemäße Vorrichtung weist eine Abtasteinrichtung 24 auf, die je Meßstelle in den Druckwerken 4, 5, bzw. 6 Abtastköpfe 25, 26 und 27 umfaßt, und die die Register- bzw. Passermarken P1 bis P4 (sh. die Fig. 2, 3) erfassen. Die Abtastköpfe 25, 26 und 27 sind hierzu an geeigneter Stelle in den Druckwerken 4, 5 bzw. 6 in Laufrichtung L der Materialbahn 7 gesehen hinter dem Druckzylinder angeordnet.

Die Abtastköpfe 25, 26 und 27 sind mit einer Signalaufnahmeeinheit der Abtasteinrichtung 24 verbunden, die wiederum die ermittelten Signale an eine mit der Zentraleinheit 22 verbundene Auswerteeinrichtung 33 weitergibt, die die Bestimmung der Relativpositionen der einzelnen Passermarken P1 bis P4 zueinander vornimmt.

Im Gegensatz zu bisher bekannten Vorrichtungen zur Bestimmung des Registerfehlers weist die erfindungsgemäße Vorrichtung je Abtastkopf 25 bis 27 nur einen einzigen Bahntaster auf, der in Fig. 1 mit dein Bezugszeichen T₁ bzw. T₂ und T₃ gekennzeichnet ist.

Die Bahntaster T₁ bis T₃ sind vorzugsweise als faseroptische Bahntaster ausgebildet, die die Passermarken P1 bis P4 optisch abtasten und elektrische Analogsignale erzeugen, die der Auswerteeinrichtung 33 zugeführt werden. Die Auswerteeinrichtung 33 bestimmt anhand der zugeführten Signale die Bestimmung der Relativpositionen der Passermarken P1 bis P4 und die sich ergebenden Resultate werden über die Zentraleinheit 22 der Regeleinheit 23 zugeführt, die wiederum über Leitungen 40, 41 bzw. 42 mit den Korrekturmotoren 19, 20 bzw. 21 zur Durchführung der Registerkorrektur verbunden ist.

Die schematisch stark vereinfachte Darstellung der Fig. 2 zeigt einen Ausschnitt der Materialbahn 7 mit im Beispielsfalle vier Druckbildern 43, 44, 45 und 46. Den Druckbildern 43 bis 46 sind die Passermarken P1 bis P4 zugeordnet, die auf einem Seitenstreifen 47 des Druckbogens 7 beim Drucken der Druckbilder 43 bis 46 mit aufgedruckt werden. Fig. 2 verdeutlicht die Zuordnung der Bahntaster T₁ bis T₃ zu den Druckbildern 44, 45 bzw. 46. Es ist mithin je Meßstelle und Abtastkopf nur ein einziger Bahntaster T₁, T₂ bzw. T₃ vorgesehen, der die jeweiligen Passermarken abtastet und die entsprechenden Signale erzeugt.

Fig. 3 zeigt die Anordnung der Passermarken P1 und P2 und deren Abstand A zueinander. Aus dieser Darstellung wird deutlich, daß die Passermarken in Laufrichtung L der Materialbahn 7 gesehen fluchtend hintereinander angeordnet sind und entsprechend durch die jeweiligen Bahntaster T₁, T₂ bzw. T₃ erfaßt werden. Der Abstand A kann auf 3-5 mm minimiert werden.

Der Abstand A zwischen zwei Passermarken wird über einen Geber, beispielsweise die in Fig. 1 dargestellten Drehgeber 30, 31 bzw. 32 aufgelöst. Hierzu wird gemäß Fig. 4 mittels der Vorderflanke V₁ eines ersten Signales S1 ein Zähler gestartet, der mit der Vorderflanke V₂ des zweiten von dem jeweiligen Bahntaster aufgenommenen Signals S2 gestoppt wird. Die sich ergebende gezählte Impulszahl entspricht unmittelbar der Wegstrecke, bzw. dem Abstand A zwischen den Passermarken (z. B. 5 Impulse entspricht 5 mm Abstand A), so daß mit der erfindungsgemäßen Vorrichtung eine unmittelbare Abstandsmessung vorgenommen werden kann. Weichen die ermittelten Abstände von den zuvor bekannten Istabständen zwischen den Passermarken ab, kann die jeweilige Registerabweichung bestimmt werden.

Zur weiteren Erläuterung und Offenbarung der erfindungsgemäßen Vorrichtung wird nachfolgend explizit auf Fig. 5 und 6 Bezug genommen werden.

Durch das Vorsehen nur eines einzigen Bahntasters T₁, T₂ bzw. T₃ pro Abtastkopf ergibt sich ein zeitlicher Versatz der Passermarken P1 bis P4, der vom Markenabstand A abhängt.

Zur Digitalisierung und Weiterverarbeitung der Marken wird jede Marke für sich digitalisiert. Dazu wird über jede Marke ein separates Tor (Tor 1, Tor 2 in Fig. 5 und 6) gelegt. Das Prinzip der Digitalisierung für jede Marke kann hierbei dem Prinzip bei Doppelbahntastern entsprechen. In der in Fig. 1 dargestellten Regeleinrichtung 1 wird das Analogsignal auf zwei identische Digitalisierungsstufen gegeben, denen jeweils eins der beiden Tore 1 bzw. 2 zur Auswertung der entsprechenden Marke zugeführt wird.

Der Abstand der Marken bei der erfindungsgemäßen Vorrichtung, die pro Meßstelle nur einen einzigen Bahntaster verwendet, entspricht dem Abstand im Druckbild. Diese Abstände müssen vermessen werden. Hierzu wird ein drittes Tor (Meßtor) verwendet, das über beiden Digitalmarken K1, K2 liegt. Diese Signale werden zur Vermessung der zuvor erwähnten Zählerstufe zugeführt, die die erläuterte unmittelbare Abstandsmessung durchführt.

Der Druckabstand der Marken, der dem Sollabstand A entspricht, wird danach durch eine geeignete Software abgezogen.

Gemäß Fig. 6 ist es ferner möglich, den Abstand der Passermarken prinzipiell variabel einzugeben, d. h., daß zwischen den abzutastenden Marken auch eine dritte oder mehrere weitere Marken liegen können. Dadurch wird vorzugsweise eine Umschaltung des Meßverfahrens (Stand- oder Folgeregelung) oder unterschiedlicher Markenanordnungen möglich.

Mit der erfindungsgemäßen Bestimmungsvorrichtung, bzw. einer mit dieser versehenen Registerregelungsvorrichtung ist es vorzugsweise möglich, Regelungen nach dem Bahn/Bahn- oder dem Bahn/Zylinderverfahren durchzuführen.

Wie eingangs der Figurenbeschreibung erläutert wird, verkörpert sich die Erfindung somit neben der in den Ansprüchen definierten Bestimmungsvorrichtung auch in einer Vorrichtung zur Registerregelung für den Mehrfarbendruck in Langbahn-Rollenrotationsdruckmaschinen 2, die den Regler 1 mit der Zentraleinheit 22 zur Erfassung und Abspeicherung aller Regelparameter und des Regelverhaltens aufweist und ferner die Abtasteinrichtung 24 mit einer Mehrzahl von Abtastköpfen und die Stellglieder 16, 17 und 18 zur Regelung des Längs- und/oder Seitenregisters aufweist, wobei je Meßstelle und Abtastkopf 25 bis 27 nur ein einziger Bahntaster T₁, T₂ bzw. T₃ in der zuvor beschriebenen Art und Weise vorgesehen ist.

## Patentansprüche

1. Vorrichtung zur Bestimmung des Registerfehlers zwischen den einzelnen Farben beim Mehrfarbendruck in einer Langbahn-Rollenrotationsdruckmaschine
- mit einer Abtasteinrichtung (24), die je Meßstelle einen faseroptischen Abtastkopf (25 bis 27) für verschiedenfarbig mitgedruckte Passermarken (P1 bis P4) auf einer Materialbahn (7) aufweist, und
- mit einer mit der Abtasteinrichtung (24) zusammenwirkenden Auswerteeinrichtung (33) zur Bestimmung der Relativpositionen der einzelnen Passermarken (P1 bis P4), dadurch gekennzeichnet,
- daß jeder Abtastkopf (25 bis 27) nur einen einzigen faseroptischen Bahntaster (T₁, T₂, T₃) für die in Laufrichtung (L) der Materialbahn (7) gesehen fluchtend hintereinander und beabstandet zueinander angeordneten Passermarken (P1 bis P4) aufweist, und
- daß mittels einer Vorderflanke (V1) eines ersten vom jeweiligen Bahntaster (T₁, T₂, T₃) erzeugten Signals (S1) ein Zähler gestartet wird, der mit der Vorderflanke (V2) eines zweiten vom jeweiligen Bahntaster (T₁, T₂, T₃) erzeugten Signals (S2) gestoppt wird, wobei der Zähler in der Zeit (Δt) zwischen Start und Stop von einem Geber (30, 31 bzw. 32) erzeugte Impulse zählt, deren Summe dem Abstand (A) der Passermarken (P1 bis P4) entspricht.

2. Vorrichtung nach Anspruch 1, dadurch gekennzeichnet, daß zur Auswahl der abzutastenden und auszuwertenden Passermarken (P1 bis P4) von der Auswerteeinrichtung (33) ein elektronisches Fenster gesetzt wird.

3. Vorrichtung nach einem der Ansprüche 1 oder 2, dadurch gekennzeichnet durch eine Umschaltvorrichtung zur Umschaltung zwischen Folge- und Standmessung.

## Claims

1. A device for detecting the registration error between the individual colours during multicolour printing in a long web-fed rotary press
- having a scanning device (24), which for each measurement point comprises a fibre-optic scanning head (25 to 27) for register marks (P1 to P4) printed in different colours on a web of material (7),
- having an evaluation device (33) interacting with the scanning device (24) for determining the relative positions of the individual register marks (P1 to P4),
**characterised**
- **in that** each scanning head (25 to 27) comprises only one single fibre-optic web scanner (T₁, T₂, T₃) for the register marks (P1 to P4) which are disposed in alignment behind one another and spaced from one another when seen in the direction of movement (L) of the web of material (7),
- **in that** by means of a rising edge (V1) of a first signal (S1) produced by the respective web scanner (T₁, T₂, T₃) a counter is started, which is stopped with the rising edge (V2) of a second signal (S2) produced by the respective web scanner (T₁, T₂, T₃), with the counter counting pulses produced by a transmitter (30, 31 and 32 respectively) in the time ( t) between start and stop, the sum of which corresponds to the spacing (A) of the register marks (P1 to P4).

2. A device according to Claim 1,
**characterised in that** to select the register marks (P1 to P4) to be scanned and evaluated by the evaluation device (33) an electronic window is set.

3. A device according to one of Claims 1 or 2,
**characterised by** a changeover device for changing over between follow-up and fixed measurement.

## Revendications

1. Dispositif pour déterminer l'erreur de repérage entre les différentes couleurs lors de l'impression polychrome dans une presse rotative à bande longue, ce dispositif incluant :
- un système d'analyse (24), qui comporte, pour chaque emplacement de mesure, une tête d'analyse (25 à 27) à fibre optique destinée à des points de repère (P1 à P4) de différentes couleurs, qui sont imprimés en même temps sur une bande de matériau (7), et
- un système d'évaluation (33) coopérant avec le système d'analyse (24) pour déterminer les positions relatives des différents points de repère (P1 à P4),
caractérisé par le fait que
- que chaque tête d'analyse (25 à 27) comporte un seul palpeur de bande (T₁, T₂, T₃) à fibre optique pour les points de repère (P1 à P4), qui sont alignés les uns derrière les autres dans le sens machine (L) de la bande de matériau (7) et sont placés à une certaine distance les uns des autres, et
- qu'un compteur est démarré au moyen du front avant (V1) d'un premier signal (S1) produit par chaque palpeur de bande (T₁, T₂, T₃) respectivement, lequel compteur est arrêté avec le front avant (V2) d'un second signal (S2) produit par chaque palpeur de bande (T₁, T₂, T₃) respectivement, le compteur comptant des impulsions qui sont produites par un transmetteur (30, 31, 32) pendant le temps (Δt) compris entre le démarrage et l'arrêt et dont la somme correspond à la distance (A) entre les points de repère (P1 à P4).

2. Dispositif selon la revendication 1, caractérisé par le fait que, pour la sélection des points de repère (P1 à P4) à analyser et à évaluer, une fenêtre électronique est mise en place par le dispositif d'évaluation (33).

3. Dispositif selon l'une des revendications 1 ou 2, caractérisé par un dispositif de commutation afin de commuter entre mesure séquentielle et mesure à l'arrêt.
